# EUROPÄISCHE PATENTSCHRIFT

(11) **EP 0 195 926 B1**
(45) Veröffentlichungstag und Bekanntmachung des Hinweises auf die Patenterteilung: **24.01.1990**
(21) Anmeldenummer: 86102069.1
(22) Anmeldetag: 18.02.1986
(51) Int. Cl.: H05H 7/04, H01F 7/22

(54) **Supraleitendes Magnetsystem für Teilchenbeschleuniger einer Synchroton-Strahlungsquelle**
Superconducting-magnet system for a particle accelerator in a synchrotron radiation source
Système à aimants supraconducteurs pour accélérateur de particules pour source de radiation synchrotron

(30) Priorität: 28.03.1985 DE 3511282
(43) Veröffentlichungstag der Anmeldung: 01.10.1986
(73) Patentinhaber: Asea Brown Boveri Aktiengesellschaft, 68309 Mannheim (DE); KERNFORSCHUNGSZENTRUM KARLSRUHE GMBH, D-76050 Karlsruhe (DE)
(72) Erfinder: Dustmann, Cord-Henrich, Dr., Dipl.-Phys., D-6940 Weinheim (DE); Keiber, Hubert, Dr.Dipl.-Phys., D-6940 Weinheim (DE); Krevet, Bernd, Dr.Dipl.-Phys., D-7521 Dettenheim (DE)
(74) Vertreter: Rupprecht, Klaus, Dipl.-Ing.

(56) Entgegenhaltungen:
- DE-A- 2 045 978
- US-A- 4 038 622
- IEEE TRANSACTIONS ON MAGNETICS, Band 15, Nr. 1, Januar 1979, Seiten 131-133, IEEE, New York, US; G. BIALLAS et al.: "The support and cryostat system for doubler magnets"

## Beschreibung

Die Erfindung betrifft ein supraleitendes Magnetsystem für Teilchenbeschleuniger einer Synchroton-Strahlungsquelle mit einem in etwa in der Teilchenbahnebene liegenden, tangential oder radial offenen Schlitz zum Austritt der Synchrotronstrahlung und mit einer mechanischen Abstützvorrichtung für die supraleitende Wicklung.

Ein derartiges Magnetsystem ist aus der DE-OS 31 48 100 bzw. aus « Nuclear Instruments and Methods », Vol. 200, 1982, S. 475 bis S. 479 bekannt.

Um einen Beschleuniger für eine kompakte Synchroton-Strahlungsquelle zu bauen, ist es notwendig, von normalleitenden Biegemagneten zur Ablenkung des Strahls geladener Teilchen (z. B. Elektronen) auf supraleitende Magnetsysteme überzugehen, mit denen die erforderlichen Magnetfeldstärken erreichbar sind. Die Anforderungen an ein solches Magnetsystem, wie sie bei dem bekannten Magnetsystem erfüllt sind, lassen sich wie folgt zusammenfassen :
a) Erzeugung eines Magnetfeldes mit dem Feldgradienten n Der Feldindex n ist dabei kleiner als 1. rₒ ist der Sollradius der Teilchenbahn. B ist die magnetische Induktion. ist die Ableitung der Induktion nach dem Teilchenradius am Ort des Sollradius rₒ.
b) Die Wicklungen des Magnetsystems müssen so angeordnet sein, daß die erzeugte Synchrotronstrahlung in der Ebene der Umlaufbahn der Teilchen tangential aus dem Magnetsystem austreten kann.

Die verwendete Spulenkonfiguration des bekannten Magnetsystems hat einen rechtwinkeligen Wicklungsquerschnitt und ermöglicht den tangentialen Strahlungsaustritt. Die im Magnetfeld gespeicherte Energie liegt für solche Konfigurationen höher als bei einer vergleichbaren Schalenanordnung. Diese hohe gespeicherte Energie muß im Quenchfall, d. h. beim ungewollten Übergang von der supraleitenden in die normalleitende Phase, aus der Spule ausgekoppelt werden, um eine Zerstörung der Spule aufgrund der starken Erwärmung und den damit verbundenen mechanischen Spannungen zu verhindern. Ferner erfordert die erwähnte Spulenkonfiguration vergleichsweise viel Leitermaterial, um das erforderliche Magnetfeld zu realisieren.

Supraleitende Ablenkmagnete werden auch beim Bau großer Ring-Beschleuniger (z. B. HERA) eingesetzt. In Arbeiten von G. Horlitz et al « Superconducting Prototype Dipole Coils for HERA und « Alternatives and Improvements for Superconducting Dipole Coils for HERA", Journal de Physique, Colloque C1, supplement au n° 1, Tome 45, Januar 1984, Seiten C1-255 bis C1-262 werden wesentliche Details dieser Magnete beschrieben. Die dabei verwendete Spulenkonfiguration hat einen schalenförmigen Wicklungsquerschnitt und eine im wesentlichen cos 0-förmige Stromverteilung. Die Stromverteilung ist für die Erzeugung eines Dipolfeldes innerhalb der Wicklungsanordnung ausgelegt.

Das entscheidende Element dieser Konfiguration ist eine Klammer, die auf die supraleitende Spule eine Vorspannung aufbringt. Der Grundgedanke des Vorspannungsprinzips besteht darin, im stromlosen Zustand das Spulenpaket soweit durch Klammerelemente zusammenzudrücken daß bei voll auferregter Spule die supraleitende Wicklung mit der Steifigkeit des Klammerelements abgestützt wird. Dieses ist notwendig, um eine Leiterbewegung und damit einen Quench zu verhindern. Eine derartige schalenförmige Spulenkonfiguration mit Klammerelementen erlaubt jedoch keinen bezüglich der Teilchenbahnkrümmung tangentialen Austritt der Synchrotronstrahlung, da die Teilchenbahn allseitig durch ein Vakuumrohr und die umliegende Spulenanordnung mit Klammerelementen umgeben ist.

Ein Verzicht der Klammerelemente kann hier auch nicht Abhilfe schaffen. Man könnte zwar einen supraleitenden Umlenkmagneten mit Vakuum-Druck-Imprägnierung verwenden, der eine ausreichende mechanische Festigkeit besitzt. Derartige Magnete zeigen jedoch das unerwünschte Trainingsverhalten, d. h. die Spule kann nicht sofort auf Maximallast hochgefahren werden, sie muß vielmehr trainiert werden, in dem sie jeweils bis zu einem Quench, der anfänglich weit unterhalb der Maximallast auftritt, erregt wird. Beim Trainieren rücken die Leiter in mechanisch stabile Lagen, so daß bei nachfolgenden Erregungen die Quenchs bei immer höheren Stromwerten auftreten.

Der Erfindung, liegt die Aufgabe zugrunde, ein supraleitendes Magnetsystem der eingangs genannten Art anzugeben, das einen geringen magnetischen Energieinhalt aufweist, wenig Leitermaterial erfordert und bei dessen Ausbildung eine bezüglich des Trainingsverhaltens ungünstige Vakuum-Druck-Imprägnierung vermieden werden kann.

Diese Aufgabe wird bei einem Magnetsystem der eingangs genannten Art durch die im kennzeichnenden Teil des Anspruchs 1 angegebenen Merkmale gelöst.

Das wenigstens eine Klammerelement kann mit wenigstens einem Spannelement, welches die supraleitende Wicklung im Bereich des Schlitzes abstützt, eine Baueinheit bilden. Zweckmäßigerweise werden jedoch aus Montagegründen die Klammerelemente und die Spannelemente getrennte, miteinander kraftschlüssig verbundene Bauteile sein.

Die durch die Erfindung erreichten Vorteile sind im wesentlichen darin zu sehen, daß sich das beim Bau von Dipolspulen verwendete Vorspannungsprinzip auf C-Magnete übertragen läßt, indem der zur Öffnung des Magnetsystems weisende Teil der Wicklung gespannt werden kann. Eine Vakuum-Druck-Imprägnierung der supraleitenden Spulen läßt sich hierdurch vermeiden.

Eine vorteilhafte Weiterbildung der Erfindung sieht vor, daß die supraleitende Wicklung eine Schalenstruktur aufweist, bei der die Spule aus mehreren konzentrischen Zylinderschalen gefertigt ist. Innerhalb jeder Schale werden zwischen zwei Azimutwinkeln 0 Wickelpakete untergebracht. Der Vorteil dieser Konfiguration ist die geringe magnetische Energie im Vergleich zur rechteckigen Wicklungskonfiguration.

Gemäß einer alternativen, vorteilhaften Weiterbildung der Erfindung, die ebenfalls die Vorteile der Schalenstruktur aufweist, ist die supraleitende Wicklung als Blockstruktur ausgebildet. Eine prinzipiell geeignete Blockstruktur ist in H. Brechna : « Superconducting Magnet Systems » Springer Verlag, Berlin, Heidelberg, New York (1973) Seite 40, Fig. 2.1.6a angegeben. Allerdings wäre es für die Ausführungsform gemäß der Erfindung erforderlich, einen in der Teilchenbahnebene (x-Achse) radial außenliegenden Schlitz vorzusehen.

Das Spannelement kann in vorteilhafter Weise hakenförmig ausgebildet sein, wobei es mit einem ersten Schenkel die supraleitende Wicklung im Bereich des Schlitzes abstützt und mit einem zweiten Schenkel in der Klammer, die im wesentlichen die gesamte Wicklungsanordnung umfaßt, eingehängt ist.

Eine weitere vorteilhafte Ausgestaltung des Spannelementes ist darin zu sehen, daß es in seinem Querschnitt U-förmig ausgebildet ist. Der Basisschenkel stützt mit seiner Innenseite die zum Schlitz gerichteteten Wicklungsteile ab und die beiden freien Schenkel sind mit der Klammer verspannt und bringen die erforderliche Andruckkraft auf. Zum Verspannen können Zugbolzen an den freien Schenkelenden befestigt sein. Ferner kann es aus konstruktiven Gründen zweckmäßig sein, das U-förmige Spannelement mit einem weiteren Schenkel zu versehen, der das U-Profil teilweise zu einem W-Profil ergänzt, wobei jedoch der dritte freie Schenkel nicht, oder nur ansatzweise verwirklicht ist. Der zweite freie Basisschenkel greift unter den Wicklungsteil, der in der Ebene der gekrümmten Teilchenbahn und auf der Seite des Bahnkrümmungsmittelpunktes liegt.

Das Spannelement wird so ausgelegt, daß es bei eingeschaltetem Magnetfeld die zur Teilchenbahnebene gerichteten Anziehungskräfte der sich gegenüberstehenden Spulenhälften aufzunehmen vermag und gleichzeitig die erforderliche Vorspannung auf die Wicklungsteile überträgt, um Leiterbewegungen auszuschließen.

Vorzugsweise können die Spannelemente so ausgebildet sein, daß sie neben der Übertragung der Vorspannung Teil des Heliumbehälters, in dem sich die supraleitende Spule befindet, sind. Insbesondere im Bereich des Schlitzes kann auf diese Weise Material eingespart werden, was die konstruktive Gestaltung im Schlitzbereich erleichert.

Sofern eine Spulenkonfiguration verwendet werden soll, die als Luftspule betrieben werden kann, werden die Klammerelemente und/oder die Spannelemente vorzugsweise aus nicht magnetischem Material, z. B. nicht magnetischem Stahl, gefertigt. Es kann jedoch für das Magnetsystem auch von Vorteil sein, die Klammerelemente und/oder die Spannelemente als Magnetjoch auszubilden. Für schnell gepulste Magnete ist dabei eine lamellierte Ausbildung der Klammerelemente und/oder Spannelemente vorzuziehen. Für Magnetsysteme mit konstanter oder nur sich langsam ändernder Magnetfeldstärke können die Klammerelemente und die Spannelemente als massives Joch ausgebildet werden. Hier ist eine bauliche Einheit von Spannelementen und Kryobehälter besonders vorteilhaft.

Vorzugsweise werden die Schlitzbreite und die Anordnung der Wicklungen derart aufeinander abgestimmt, daß zusätzlich zum Dipolfeld ein Quadrupolfeld, das einen fokussierenden Einfluß auf den Teilchenstrahl hat, im Teilchenkanal erzeugt wird. Durch eine diesbezügliche Optimierung läßt sich der Schlitz vergrößern, so daß mehr Raum für die Spannelemente zur Verfügung steht.

Eine vorteilhafte Weiterbildung der Erfindung sieht vor, daß die supraleitende Wicklung als heliumtransparente Wicklung ausgebildet ist, d. h., daß die Isolation so ausgelegt ist, daß Helium in die Wicklung zwischen die Leiter eindringen und eine intensive Leiterkühlung bewirken kann.

Weitere vorteilhafte Ausgestaltungen der Erfindung sind den abhängigen Ansprüchen zu entnehmen.

Anhand der Zeichnung, die zwei Ausführungsbeispiele der Erfindung zeigt, werden die Erfindung sowie weitere vorteilhafte Weiterbildungen näher beschrieben und erläutert.

Es zeigt in schematischer Darstellung :
Fig. 1 den Querschnitt eines ersten Ausführungsbeispiels des Magnetsystems mit hakenförmigen Spannelementen,
Fig. 2 die Aufsicht auf ein Magnetsystem gemäß Fig. 1 und
Fig. 3 den Querschnitt eines zweiten Ausführungsbeispiels des Magnetsystems mit Spannelementen, die einen im wesentlichen W-förmigen Querschnitt aufweisen.

In Figur 1 ist im Querschnitt ein supraleitendes Magnetsystem dargestellt, welches in einem Teilchenkanal 11 ein Magnetfeld erzeugt, das im wesentlichen ein Dipolfeld darstellt, wobei die Feldlinien in Richtung 6 = 270° verlaufen.

Die supraleitende Wicklung 12 ist aus mehreren konzentrischen Zylinderschalen 13 gefertigt. Innerhalb jeder Schale 13 sind jeweils zwischen zwei Azimutwinkeln 0 Wickelpakete untergebracht. Zwischen den Wickelpaketen, die aus einzelnen senkrecht zur Darstellungsebene verlaufenden Leitern bestehen, befindet sich unmagnetisches Füllmaterial 14. Diese Wicklungskonfiguration ergibt eine im wesentlichen cos e-förmige Stromverteilung und ist für die Erzeugung eines Dipolfeldes geeignet. Sie hat den Vorteil einer geringeren magnetischen Energie im Vergleich zu einer rechteckigen Wicklungskonfiguration.

Elektronen, die sich längs des Teilchenkanals 11, der senkrecht zur Darstellungsebene verläuft, bewegen, werden infolge der Lorentz-Kraft abgelenkt und auf eine Kreisbahn 19 gezwungen. Sie geben dabei tangential nach außen (in Fig. 1 nach links) Synchrotronstrahlung ab. Die Synchrotronstrahlung kann durch einen Schlitz 15 seitlich aus dem Teilchenkanal 11 austreten und steht für physikalische Experimente oder technische Anwendungen zu Verfügung.

Innerhalb der supraleitenden Wicklung 12 treten bei erregter Spule Kräfte auf, die zu Leiterbewegungen führen können. Daher wird die Wicklungsanordnung durch Klammerelemente 16 zusammengedrückt und soweit vorgespannt, daß auch bei voll auferregter Spule die supraleitende Wicklung 12 mit der Steifigkeit der Klammerelemente 16 abgestützt ist.

Die Klammerelemente 16 bestehen, wie der Fig. 2 zu entnehmen ist, aus gestanzten Magnetblechen, die zu einem Magnetjoch gestapelt sind. Das Magnetjoch hat die Form eines aus zwei Hälften zusammengesetzten kreisförmig gebogenen Zylinders, der einen 90°-Bogen bildet. Für das Stapeln der Magnetbleche sind, um die Krümmung der Anordnung auszugleichen, Bleche mit unterschiedlichen Abmessungen erforderlich, zwischen denen sich Zwischenräume 17, die mit dem Kühlmedium Helium gefüllt sind, ergeben. Zur Vermeidung der Zwischenräume 17 können auch keilförmig gestanzte Bleche . verwendet werden, diese sind jedoch in ihrer Herstellung wesentlich teurer als Bleche aus gleichstarkem Material, wie dargestellt. Die Bleche sind miteinander zu einer Einheit verschweißt.

Die beiden Jochhälften sind durch Zuganker 18 miteinander verbunden. Durch die Spannkraft der Zuganker 18, welche unter Zuhilfenahme von hydraulischen Preßvorrichtungen aufgebracht werden kann, wird der erforderliche Druck zum Vorspannen der supraleitenden Wicklung 12 erzeugt.

Im Bereich des Schlitzes 15 wird die supraleitende Wicklung 12 durch Spannelemente 20 abgestützt. Die Spannelemente 20 sind ebenfalls lamelliert ausgebildet und ergänzen die Jochwirkung der Klammerelemente 16. Die Spannelemente 20 sind im wesentlichen U-förmig ausgebildet. Der eine freie Schenkel 21 greift unter den freien, dem Schlitz 15 zugewandten Teil 22 der Wicklung 12 mit schalenförmigen Wicklungsquerschnitt 13. Der andere freie Schenkel 23 greift hinter eine stufenförmige Ausnehmung 24 des Klammerelementes 16. Beim Einsetzen werden die Spannelemente 30 vorgespannt. Sie erfüllen damit ihre Aufgabe, die Kräfte der Spule auf das Joch zu übertragen.

Die supraleitende Wicklung 12, die Klammerelemente 16 und die Spannelemente 20 sind von einer Behälterwandung 25 umgeben, innerhalb derer sich flüssiges Helium befindet. Der Teilchenkanal 11, der Schlitz 15 und der außerhalb der Behälterwandung 25 liegende Bereich sind evakuiert. Die außenliegenden Kälteschilde und der äußere Vakuummantel wurden in Fig. 1 nicht dargestellt. Die dem Schlitz 15 zugewandten Schenkel 21 der Spannelemente 20 sind mit der Behälterwandung 25 verschweißt. Sie dienen somit der Versteifung der Behälterwandung 25 im Bereich des Schlitzes 15.

Zwischen der Wicklung 12 und den Klammerelementen 16 ist eine Isolationsschicht 26 angeordnet, deren Dicke anhand Magnetfeldberechnungen so ausgewählt wird, daß die FeJdhomogenität im Teilchenkanal 11 nicht durch Sättigungserscheinungen im Material der Klammerelemente 16 oder der Spannelemente 20 beeinträchtigt wird. Die Isolationsschicht 26 ist ein nicht magnetisches Zwischenmaterial, beispielsweise aus gefülltem Kunststoff.

In Figur 3 ist eine weitere Ausführungsform der Erfindung dargestellt, wobei gleiche oder sich entsprechende Teile mit denselben Bezugsziffern wie die aus Fig. 1 und 2 belegt wurden.

Die supraleitende Wicklung 12 ist der in Fig. 1 dargestellten vergleichbar. Sie umschließt einen Teilchenkanal 11. Die einzelnen Wicklungspakete 12 sind durch unmagnetische Füllstücke 14 voneinander getrennt. Die Wicklung 12 ist durch eine Isolationsschicht 26 umgeben, an deren Auslegung die gleichen Anforderungen gestellt werden, wie sie in der Beschreibung zu Fig. 1 und 2 erläutert wurden.

Die Wicklung mit Schalenstruktur 13 ist durch ein zweiteilig ausgebildetes Klammerelement 30 aus nicht magnetischem Material umgeben, deren beide Teile durch Zuganker 31 miteinander verbunden sind. Die äußere Form des Klammerelementes 30 gleicht im wesentlichen einem Kreisringausschnitt mit rechteckigem Querschnitt. Es kann sich dabei z. B. um einen 1/4-Kreis, wie in Fig. 2 dargestellt, oder um einen Halbkreis des Ringes handeln.

Im Bereich des Schlitzes 32 und im Inneren der Wicklungsanordnung befinden sich zwei zu dem Schlitz 32 symmetrisch angeordnete Spannelemente 33 aus nicht magnetischem Material mit einem im wesentlichen W-förmigem Querschnitt. Die Spannelemente 33 sind Drehteile, deren Drehachse mit dem Krümmungsmittelpunkt der Teilchenbahn 19 zusammenfällt. Mit dem äußeren freien Schenkel 34 und dem mittleren freien Schenkel 35 des W-Profils sind Zugbolzen 37 verschweißt, durch die das Spannelement 33 mit dem Klammerelement 30 verbunden und verspannt ist. Beim Verspannen wird der zwischen den freien Schenkel 34 und 35 liegende Basisschenkel 36 gegen die zum Schlitz 32 gerichteten Wicklungsteile 38 gedrückt, so daß die erforderliche Vorspannung auf die supraleitende Wicklung 12 übertragen wird.

Der Querschnitt des Spannelmentes 33 weist einen weiteren freien Schenkel 39 auf, durch den der Spannelementquerschnitt in etwa zu einer W-Form ergänzt wird, wobei der dritte freie Schenkel 39, der bezüglich der Teilchenbahn 19 innenliegt, nicht symmetrisch zum äußeren freien Schenkel 34 ausgebildet ist, sondern unter das zum Krümmungsmittelpunkt der Teilchenbahn 19 weisende Teil 40 der Wicklung 12 greift. Eine derartige Ausbildung der Spannelemente 33 ergibt eine vorteilhafte Aufteilung der Kräfte.

Das Magnetsystem ist durch eine Behälterwandung 41 umgeben, in derem Inneren wiederum das Kühlmedium eingeschlossen ist. Die Behälterwandung 41 ist mit den Spannelementen 33 verschweißt, so daß die Spannelemente auch hier als Teil des Kryomantels dienen. Auch in Fig. 3 sind äußere Kälteschilde und der Vakuummantel nicht dargestellt.

## Patentansprüche

1. Supraleitendes Magnetsystem für Teilchenbeschleuniger einer Synchrontron-Strahlungsquelle mit einem in etwa in der Teilchenbahnebene liegenden, tangential oder radial offenen Schlitz zum Austritt der Synchrontronstrahlung und mit einer mechanischen Abstützvorrichtung für die supraleitende Wicklung, dadurch gekennzeichnet, daß das Magnetsystem eine die Teilchenbahn (19) umgebende Wicklungsanordnung mit cos 0-förmiger Stromverteilung enthält, wobei e der Azimutwinkel ist, und daß die supraleitende Wicklung (12) durch wenigstens ein Klammerelement (16, 30) und im Bereich des Schlitzes (15, 32) durch mit dem Klammerelement (16, 30) zusammenwirkende Spannelemente (20, 33) vorgespannt ist.

2. Magnetsystem nach Anspruch 1, dadurch gekennzeichnet, daß die supraleitende Wicklung (12) eine Schalenstruktur (13) oder eine Blockstruktur aufweist.

3. Magnetsystem nach Anspruch 1 oder 2, dadurch gekennzeichnet, daß wenigstens ein Spannelement (20) an wenigstens einem Klammerelement (16) befestigt ist und einen freien Schenkel (21) aufweist, der in den Bereich des Schlitzes (15) eingreift und die im Bereich des Schlitzes (15) liegenden Wicklungsteile (22) abstützt.

4. Magnetsystem nach Anspruch 3, dadurch gekennzeichnet, daß das Spannelement (20) im wesentlichen U-förmig ausgebildet und zwischen seinen beiden freien Schenkeln (21, 23) das Klammerelement (16) und die dem Schlitz (15) zugewandten Teile (22) der supraleitenden Wicklung (12) miteinander verspannt.

5. Magnetsystem nach Anspruch 1 oder 2, dadurch gekennzeichnet, daß der Querschnitt des Spannelementes (33) im wesentlichen U-förmig ausgebildet ist, daß der Basisschenkel (36) des Spannelementes (33) im Bereich des Schlitzes (32) verläuft und mit seinem inneren Teil gegen die zum Schlitz (32) gerichteten Wicklungsteile (38) angedrückt ist, indem die beiden freien Schenkel (34, 35) mit dem Klammerelement (30) verspannt sind.

6. Magnetsystem nach Anspruch 5, dadurch gekennzeichnet, daß die Verspannung des Spannelementes (33) durch an den freien Schenkelenden (34, 35) angebrachte Zugbolzen (37) erfolgt.

7. Magnetsystem nach Anspruch 5 oder 6, dadurch gekennzeichnet, daß das Spannelement (33) einen weiteren, dem Basisschenkel (36) entsprechenden Schenkel (39) aufweist, der die Wickungsteile

(40) der supraleitenden Wicklung (12) unterstützt, die bezüglich der Teilchenbahn (19) den am Schlitz (32) angeordneten Wicklungsteilen gegenüberliegen.

8. Magnetsystem nach einem der Ansprüche 1 bis 7, dadurch gekennzeichnet, daß die Spannelemente (20, 33) Teil des Heliumbehälters (25, 41) der supraleitenden Wicklung (12) sind.

9. Magnetsystem nach einem der Ansprüche 1 bis 8, dadurch gekennzeichnet, daß die Klammerelemente (16, 30) und/oder die Spannelemente (20, 33) als Magnetjoch ausgebildet sind.

10. Magnetsystem nach einem der Ansprüche 1 bis 9, dadurch gekennzeichnet, daß die Schlitzbreite und die Anordnung der supraleitenden Wicklungen (12) derart aufeinander abgestimmt sind, daß zusätzlich zum Dipolfeld ein Quadrupolfeld, das einen fokussierenden Einfluß auf den Teilchenstrahl hat, im Teilchenkanal (11) erzeugt wird.

## Claims

1. Superconducting magnet system for particle accelerators of a synchrotron radiation source comprising a tangentially or radially open slot, which is approximately located in the plane of the particle path, for the emergence of the synchrotron radiation, and with a mechanical support device for the superconducting winding, characterized in that the magnet system contains a winding arrangement with cos 9-shaped current distribution, which surrounds the particle path (19), 0 being the azimuth angle, and in that the superconducting winding (12) is prestressed by at least one clamp element (16, 30) and in the area of the slot (15, 32) by the stressing elements (20, 33) operating in conjunction with the clamp element (16, 30).

2. Magnet system according to Claim 1, characterized in that the superconducting winding (12) exhibits a shell structure (13) or a block structure.

3. Magnet system according to Claim 1 or 2, characterized in that at least one stressing element (20) is attached to at least one clamp element (16) and exhibits a free leg (21) which engages in the area of the slot (15) and supports the winding parts (22) located in the area of the slot (15).

4. Magnet system according to Claim 3, characterized in that the stressing element (20) is essentially constructed to be U-shaped and between its two free legs (21, 23) braces the clamp element (16) and the parts (22), facing the slot (15), of the superconducting winding (12) to one another.

5. Magnet system according to Claim 1 or 2, characterized in that the cross-section of the stressing element (33) is essentially constructed to be U-shaped, that the base leg (36) of the stressing element (33) extends in the area of the slot (32) and is pressed against the winding parts (38) pointing towards the slot (32) with its inner part, in that the two free legs (34, 35) are braced to the clamp element (30).

6. Magnet system according to Claim 5, characterized in that the stressing element (33) is braced by means of tension bolts (37) attached to the free leg ends (34, 35).

7. Magnet system according to Claim 5 or 6, characterized in that the stressing element (33) exhibits a further leg (39), which corresponds to the base leg (36) and which supports the winding parts (40) of the superconducting winding (12) which are opposite to the winding parts arranged at the slot (32) with respect to the particle path (19).

8. Magnet system according to one of Claims 1 to 7, characterized in that the stressing elements (20, 33) are a part of the helium container (25, 41) of the superconducting winding (12).

9. Magnet system according to one of Claims 1 to 8, characterized in that the clamp elements (16, 30) and/or the stressing elements (20, 33) are constructed as magnet yoke.

10. Magnet system according to one of Claims 1 to 9, characterized in that the slot width and the arrangement of the superconducting windings (12) are matched to one another in such a manner that, in addition to the dipole field, a quadrupole field, which has a focusing effect on the particle beam, is generated in the particle channel (11).

## Revendications

1. Système d'aimant supraconducteur pour accélérateur de particules d'une source de rayonnement synchrotron, comportant une fente, située sensiblement dans le plan de trajectoire des particules et ouverte tangentiellement ou radialement, pour la sortie du rayonnement synchrotron, et un dispositif d'appui mécanique pour l'enroulement supraconducteur, caractérisé par le fait que le système d'aimant comprend un agencement d'enroulement entourant la trajectoire des particules et ayant une répartition de courant de la forme cos 0, 0 étant l'angle d'azimut, et par le fait que l'enroulement supraconducteur (12) est précontraint par au moins un élément de bridage (16, 30) et, dans la région de la fente (15, 32), par des éléments de serrage (20, 33) coopérant avec l'élément de bridage (16, 30).

2. Système d'aimant selon la revendication 1, caractérisé par le fait que l'enroulement supraconducteur (12) présente une structure de coquille (13) ou une structure de bloc.

3. Système d'aimant selon la revendication 1 ou 2, caractérisé par le fait qu'au moins un élément de serrage (20) est fixé à au moins un élément de bridage (16) et présente une aile saillante (21) qui s'engage dans la région de la fente (15) et fournit un appui aux parties d'enroulement (22) situées dans la région de la fente (15).

4. Système d'aimant selon la revendication 3, caractérisé par le fait que l'élément de serrage (20) est sensiblement en forme de U et serre l'un contre l'autre, entre ses deux ailes saillantes (21, 23), l'élément de bridage (16) et les parties (22) de l'enroulement supraconducteur (12) tournées vers la fente (15).

5. Système d'aimant selon la revendication 1 ou 2, caractérisé par le fait que la section droite de l'élément de serrage (33) est sensiblement en forme de U, et par le fait que l'aile de base (36) de l'élément de serrage (33) passe dans la région de la fente (32) et, par sa partie intérieure, est appuyée contre les parties d'enroulement (38) dirigées vers la fente (32), les deux ailes saillantes (34, 35) étant serrées par l'élément de bridage (30).

6. Système d'aimant selon la revendication 5, caractérisé par le fait que le serrage de l'élément de serrage (33) s'effectue par des tirants (37) agencés aux extrémités saillantes des ailes (34, 35).

7. Système d'aimant selon la revendication 5 ou 6, caractérisé par le fait que l'élément de serrage (33) présente une autre aile (39) correspondant à l'aide de base (36) et soutenant les parties (40) de l'enroulement supraconducteur (12) qui, par rapport à la trajectoire (19) des particules, sont à l'opposé des parties d'enroulement situées à la fente (32).

8. Système d'aimant selon l'une des revendications 1 à 7, caractérisé par le fait que les éléments de serrage (20, 33) font partie d'un récipient d'hélium (25, 41) de l'enroulement supraconducteur (12).

9. Système d'aimant selon l'une des revendications 1 à 8, caractérisé par le fait que les éléments de bridage (16, 30) et/ou les éléments de serrage (20, 33) sont réalisés en tant que culasse magnétique.

10. Système d'aimant selon l'une des revendications 1 à 9, caractérisé par le fait que la largeur de la fente et l'agencement des enroulements supraconducteurs (12) sont mutuellement harmonisés de manière à produire dans le canal (11) des particules, en plus du champ dipolaire, un champ quadripolaire ayant une influence focalisante sur le faisceau de particules.
